# EUROPÄISCHE PATENTSCHRIFT

(11) **EP 0 081 210 B1**
(45) Veröffentlichungstag und Bekanntmachung des Hinweises auf die Patenterteilung: **14.12.1988**
(21) Anmeldenummer: 82111178.8
(22) Anmeldetag: 02.12.1982
(51) Int. Cl.: A42B 3/00

(54) **Schutzhelm, insbesondere für Benutzer von Kraftfahrzeugen**
Safety helmet, especially for the users of motor vehicles
Casque de protection, en particulier pour les utilisateurs de véhicules à moteur

(30) Priorität: 09.12.1981 DE 3148725
(43) Veröffentlichungstag der Anmeldung: 15.06.1983
(73) Patentinhaber: Bayerische Motoren Werke Aktiengesellschaft, 80788 München (DE)
(72) Erfinder: Huber, Siegfried, Ing. grad., D-8000 München 80 (DE)
(74) Vertreter: Dexheimer, Rolf

(56) Entgegenhaltungen:
- DE-U- 8 012 111
- FR-A- 2 109 042
- FR-A- 2 328 355
- FR-A- 2 366 029
- GB-A- 585 885
- GB-A- 1 556 723
- GB-A- 1 576 647
- GB-A- 2 048 056
- US-A- 2 156 852
- US-A- 3 293 659
- US-A- 3 727 235
- US-A- 4 081 865

## Beschreibung

Die Erfindung bezieht sich auf einen Schutzhelm der im Oberbegriff des Patentanspruchs 1 genannten Art, welche aus der GB-A-1 556 723 (Fig. 5) hervorgeht.

Der in dieser Druckschrift offenbarte Schutzhelm hat an den beiden Seitenbereichen seines Kinnschutzes jeweils eine zu dessen Frontseite hin offene Belüftungsöffnung, von der ein Belüftungskanal in den Bereich der Helmkuppeninnenseite führt, wobei durch Staudruck in die beiden Belüftungskanäle einströmende Luft über die an der Helmkuppeninnenseite vorgesehenen Luftaustrittsöffnungen auf die Kopfoberseite des Schutzhelmträgers gelangt. Bei feuchter, regnerischer Witterung kann jedoch nachteiligerweise auch Wasser über die Belüftungsöffnungen in die Belüftungskanale eindringen und schließlich über die Luftaustrittsöffnungen in den Helminnenraum und damit auf die Sichtscheibe sowie auf den Kopf des Schützhelmträgers gelangen.

Bei einem ferner aus dem DE-U-7 631 760 hervorgehenden Schutzhelm sind die Belüftungsöffnungen am untenliegenden Randbereich der Sichtöffnung vorgesehen und schlitzförmig ausgebildet, wobei bei geschlossener Sichtscheibe zwischen deren untenliegendem Randbereich und der Außenfläche des zugewandten Randes der Sichtöffnung ein Luftspalt gebildet ist. Durch diesen strömt beim Fahrbetrieb des Motorrads infolge des hierbei entstehenden Staudrucks Luft zu den Belüftungsöffnungen und über diese ins Helminnere ein. Die Belüftungsöffnungen liegen zwar in Höhe des Mundes des Fahrers, jedoch wird der einströmende Luftstrom auch zu dessen Augen hin geleitet, was zum Tränen der Augen und zu Augenreizungen führen kann. Da ferner die Belüftungsöffnungen lediglich am Randbereich der Sichtöffnung angeordnet sind, kann durch den über sie ins Helminnere gelangenden Luftstrom das Beschlagen der Innenseite der Sichtscheibe mit Feuchtigkeitsniederschlag nicht in ausreichendem Maße verhindert werden.

Der schließlich aus dem DE-U-7 837 986 bekannte Schutzhelm hat an seinem Kinnschutz ein flächiges Luftführungsteil, das sich schräg in den Helminnenraum erstreckt, wobei sein freies Ende im Sichtfeld der Sichtscheibe liegt. Da das Luftführungsteil eine etwa der Mund- und Nasenpartie des Helmträgers entsprechende Umrißkontur aufweist, kann es allenfalls das Beschlagen der Sichtscheiben innenseite durch die unmittelbar dem Mund und der Nase des Helmträgers entweichende, zur Sichtscheibe hin gerichtete Luft verhindern. Nachdem sich diese jedoch im ganzen Helminnenraum ausbreiten kann, wird durch das Luftführungsteil - insbesondere bei tiefen Außentemperaturen - ein Beschlagen der Sichtscheibeninnenseite nicht vollkommen verhindert.

Aufgabe der Erfindung ist es daher, bei einem Schutzhelm der im Oberbegriff des Patentanspruchs 1 genannten Art eine Einrichtung zu schaffen, mittels der durch eine gezielt und wirkungsvoll auf die Innenseite der Sichtscheibe hin gerichtete dabei jedoch von den Augen des Fahrers abgelenkte Luftbeaufschlagung die Innenseite der Sichtscheibe von Feuchtigkeitsniederschlag beschlagfrei gehalten wird, wobei der hierbei erzeugte Luftstrum selbst bei feuchter Witterung eine tropfenfreie Luft enthalten soll. Dabei soll möglichst eine Luftbeaufschlagung auch bei unterschiedlichen Fahrzeuggeschwindigkeiten erfolgen.

Zur Lösung der Aufgabe sind die im kennzeichnenden Teil des Patentanspruchs 1 angegebenen Merkmale vorgesehen.

Durch die erfindungsgemäß vorgesehene Luftsammelkammer kann sich in dieser ein über die Belüftungsöffnung(en) eindringendes Wasser ansammeln und durch eine an ihrer Unterseite vorgesehene Wasserablauföffnung auch wieder abfließen, so daß selbst bei feuchter Witterung über den Luftführungskanal vorteilhafterweise eine tropfenfreie Luft in den Helminnenraum gelangt.

Da der von der Luftsammelkammer weg führende Belüftungskanal zum oberen Bereich der Sichtscheibe geführt ist, wird ein beim Fahrbetrieb eines Motorrads die Belüftungsöffnungen passierender, durch bloßen Staudruck erzeugter Luftstrom schräg von oben direkt auf die Innenseite der Sichtscheibe hin gerichtet, wodurch nicht nur ein Beschlagen der Sichtscheibe mit Feuchtigkeitsniederschlag weitgehend verhindert wird, sondern der abwärts, von den Augen des Fahrers wegströmende Luftstrom kann sich auch mit der ebenfalls nach unten gerichteten Atemluft des Fahrers vermischen und wird zusammen mit dieser zugfrei ab einer bestimmten FahrzeugGeschwindigkeit durch den im Kinnbereich des Fahrers herrschenden Unterdruck (der durch den zwischen dem Hals des Helmträgers und dem Schutzhelm vorhandenen Ringspalt beim Fahrbetrieb entsteht) abgesaugt. Der kontinuierlich in den Helminnenraum eingeleitete Luftstrom dient zwar hauptsächlich zur Beaufschlagung der Innenseite der Sichtscheibe, ist aber auch als zugeführte Frischluft für das Wohlbefinden des Fahrers von Vorteil; ferner wird durch den eingeleiteten Luftstrom ein Druckausgleich zur Außenluft speziell im Gesichtsbereich des Fahrers erreicht, wodurch der Helmkomfort verbessert wird.

Gemäß dem Merknal des Patentanspruchs 2 sind am obenliegenden Randbereich des Kinnschutzes weitere, in die Luftsammelkammer führende Luftdurchtrittsöffnungen vorgesehen, die bei mit ihrem untenliegenden Randbereich flächig an der zugewandten Oberfläche des Kinnschutzes anliegender Sichtscheibe durch diese verschlossen werden. Durch die am Kinnschutz angeordneten Belüftungsöffnungen und Luftdurchtrittsöffnungen wird erreicht, daß, wenn letztere durch die Sichtscheibe verschlossen sind, beim Fahrbetrieb des Motorrads lediglich durch die Belüftungsöffnungen Luft in den Helminnenraum strömt, was ab einer mittleren Fahrzeuggeschwindigkeit von beispielsweise 50 km/h der Fall ist. Somit kann mit dem erfindungsgemäßen Schutzhelm bei geschlossener Sichtscheibe von der Höchstgeschwindigkeit des Motorrads bis herab zum erwähnten Geschwindigkeitsbereich gefahren werden, wobei vorteilhafterweise der Helminnenraum belüftet wird, ohne daß dabei in diesen Wasser eindringen kann. Wird jedoch die Sichtscheibe manuell einen Spalt geöffnet (wobei über diesen kaum Wasser in den Helminnenraum eindringen kann), so kann sowohl durch die Luftdurchtrittsöffnungen, als auch durch die Belüftungsöffnungen Luft in die Luftsammelkammer und von dieser auf die Innenseite der Sichtscheibe hinströmen. Durch den dabei vorhandenen, gegenüber der geschlossenen Sichtscheibe wesentlich größeren Luftdurchsatz wird bereits bei niedrigerer, vornehmlich bei Stadtfahrten vorhandener Fahrzeuggeschwindigkeit (nämlich beispielsweise ab 20 km/h) Luft in den Helminnenraum eingeleitet. Dabei kann sich in der im Bereich des Kinnschutzes auf dessen Innenseite vorgesehenen Luftsammelkammer ein ggf. über die Belüftungsöffnungen und die Luftdurchtrittsöffnungen eindringendes Wasser ansammeln und aus dieser durch eine vorgesehene, zur Helmunterseite hin führende Wasserabiauföffnung wieder abfließen, so daß selbst bei feuchter Witterung über die beiden, sich an den Endbereichen der Luftsammelkammer befindenden Belüftungsrohre (Merkmal des Patentanspruchs 4) tropfenfreie Luft in den Helminnenraum gelangt; da die Belüftungsrohre - welche in einfacher Weise als Luftführungskanal vorgesehen und in die Fütterung des Schutzhelms eingesetzt sind (Merkmal des Anspruchs 3) - eine große Längserstreckung haben, kann sich an ihren Wandungen Luftfeuchtigkeit niederschlagen, so daß auch die Belüftungsrohr zur Luftentfeuchtung beitragen.

Die am Kinnschutz vorgesehenen Belüftungsöffnungen können durch einen Schieber oder durch eine gummielastische Abdeckung - die bei entsprechend dimensionierter Dicke lediglich durch Luftbeaufschlagung die Belüftungsöffnungen freigeben kann - bedarfsweise ganz oder teilweise verschlossen werden (Merkmal des Anspruchs 7 und 8). Da die Belüftungsöffnungen am Kinnschutz an einem seinerseits in Bezug auf eine Krafteinwirkung verstärkend wirkenden, kegelstumpfförmig einwärts verlaufenden Abschnitt angeordnet sind, wird der Kinnschutz durch die Belüftungsöffnungen kaum geschwächt (Merkmal des Anspruchs 7).

Durch Verengung des Durchflußquerschnitts der freien Enden der Belüftungsrohre - was auch durch eine Einsatzdüse erreicht werden kann - läßt sich eine Geschwindigkeitserhöhung der ausströmenden Luft, sowie eine Richtungsstabilität des Luftstroms erreichen (Merkmal des Anspruchs 5)

Ein Ausführungsbeispiel der Erfindung ist in der Zeichnung dargestellt und wird im folgenden erläutert. Es zeigt:
Fig. 1 einen Schutzhelm in Vorderansicht
Fig. 2 eine Seitenansicht zur Fig. 1
Fig. 3 eine Ausschnittvergrößerung aus Fig. 2 mit dem obenliegenden Rand des Kinnschutzes.

Der in den Fig. 1 und 2 dargestellte Schutzhelm 1 hat eine Sichtöffnung 2, welche von einer Sichtscheibe 3 überdeckbar ist. Diese ist am Schutzhelm 1 über zwei gegenüberliegende Lagerbolzen 3' samt einem mit zwei seitlichen Anlenkteilen 4" versehenen Kinnschutz 4 hoch-und niederschwenkbar gelagert. Da die Sichtscheibe 3 und der Kinnschutz 4 gemeinsam an den Lagerbolzen 3' angelenkt sind, kann die Sichtscheibe 3 unabhängig vom oder zusammen mit dem Kinnschutz 4 hoch- und niedergeschwenkt werden, während beim Hochschwenken des Kinnschutzes 4 zwangsläufig auch die Sichtscheibe 3 mit verlagert wird. Der längs einer Trennfuge a am Helmunterteil anliegende Kinnschutz 4 ist an seinem Längsmittelbereich mit einem kegelstumpförmig einwärts verlaufenden Abschnitt 4' versehen, an dem mehrere nebeneinanderliegende, schlitzförmig sich waagrecht erstreckende Belüftungsöffnungen 5 angeordnet sind. Diese münden in eine Luftsammelkammer 6, welche durch eine dünne gummielastische, in einem Abstand b auf die Innenseite des Kinnschutzes 4 luftdicht aufgesetzte und etwa parallel zu dieser verlaufende Wand 7 gebildet ist, die sich längs dem Mittelbereich des Kinnschutzes 4 und entsprechend dessen Höhe erstreckt. Von den beiden Endbereichen der Luftsammelkammer 6 führt an deren obenliegendem Rand jeweils ein als Luftführungskanal dienendes Belüftungsrohr 8 weg, die beide in die Fütterung 9 des Schutzhelmes 1 eingesetzt, also mit dieser verbunden und jeweils über einen Bogen 8' zu ihren im Bereich der Oberkante der Sichtöffnung 2 liegenden Rohrendabschnitten 8" geführt sind. Diese liegen in der Nähe der Sichtscheibe 3 und sind so angeordnet, daß sie in deren Seitenansicht (Fig. 2) zur Innenseite der Sichtscheibe 3 einen nach oben offenen Winkel von etwa 30° einschließen.

Wie in Fig. 1 ersichtlich, verläuft der von der Luftsammelkammer 6 wegführende Abschnitt der Belüftungsrohre 8, sowie deren Bogen 8' unterhalb bzw. seitlich versetzt von den Rändern der Sichtöffnung 2, so daß der Durchblick durch diese nicht durch die Belüftungsrohre 8 beeinträchtigt wird. Die freien Enden der Endabschnitte 8" der Belüftungsrohre 8 sind seitlich versetzt von der Symmetrieebene des Schutzhelms 1 angeordnet und liegen etwa in Höhe der Oberkante der Sichtöffnung 2. Zur Erreichung einer optimalen Luftbeaufschlagung der Innenseite der Sichtscheibe 3 können natürlich bedarfsweise auch mehr als zwei von der Luftsammelkammer 6 wegführende Belüftungsrohre 8 vorgesehen werden. Zur Geschwindigkeitserhöhung der aus den Belüftungsrohren 8 ausströmenden Luft haben deren freie Enden einen verengten Durchflußquerschnitt, der durch Zusammendrücken des Rohrquerschnitts oder durch eine in die Rohrendabschnitte 8" eingesetzte Düse geschaffen werden kann. Nachdem der Kinnschutz 4 an Schutzhelm 1 hoch- und niederschwenkbar gelagert ist, müssen auch die Belüftungsrohre 8 im Bereich der Trennfuge a geteilt sein, d. h. ihre unteren, im Kinnschutz 4 angeordneten Abschnitte sind mit diesem verschwenkbar, während ihre obenliegenden Abschnitte sich fest in der Fütterung 9 befinden. Zur Abdichtung der somit an der Trennfuge a gebildeten, einander zugewandten Rohrenden der Belüftungsrohre 8, also bei herabgeschwenktem Kinnschutz 4, wie in den Fig. 1 und 2 dargestellt, sind an den Rohrenden jeweils miteinander zusammenwirkende Dichtmuffen 10 und 11 vorgesehen.

Neben den am kegelstumpfförmig einwärts verlaufenden Abschnitt 4' des Kinnschutzes 4 vorgesehenen Belüftungsöffnungen 5 sind im Längsmittelbereich des obenliegenden Randbereichs 4'" des Kinnschutzes 4 eine Anzahl von zusätzlichen Luftdurchtrittsöffnungen 12 nebeneinanderliegend angeordnet, die zusammen mit den Belüftungsöffnungen 5 in die Luftsammelkammer 6 führen. Die Luftdurchtrittsöffnungen 12 sind ebenso wie die Belüftungsöffnungen 5 schlitzförmig, bei waagrecht verlaufender Längsachse, ausgebildet. Wie in Fig. 2 und 3 ersichtlich, verläuft die der Innenseite der Sichtscheibe 3 zugewandte Oberfläche des die Luftdurchtrittöffnungen 12 aufweisenden obenliegenden Randbereichs 4'" des Kinnschutzes 4 in gleicher Schräglage wie die Innenseite der Sichtscheibe 3 in deren Schließstellung, welche in den beiden Figuren mit ausgezogenen Linien dargestellt ist. Hierdurch ist erreicht, daß die Luftdurchtrittsöffnungen 12 bei geschlossener Sichtscheibe 3 - wobei deren Innenseite flächig an der zugewandten Oberfläche des Kinnschutzes 4 anliegt - durch diese verschlossen werden.

Bei geschlossener Sichtscheibe 3 des Schutzhelms 1 dringt beim Fahrbetrieb des Motorrads der dabei durch Staudruck erzeugte Luftstrom durch die Belüftungsöffnungen 5 unter Passage der Luftsammelkammer 6 in die Belüftungsrohre 8 ein; von deren Rohrendabschnitten 8" wird der in Fig. 2 mit den Pfeilen c schematisch dargestellt Luftstrom von oben, von den Augen des Fahrers weg, direkt auf die Innenseite der Sichtscheibe 3 hin gerichtet, so daß hierdurch deren Beschlagen mit Feuchtigkeitsniederschlag größtenteils verhindert wird. Wenn die Sichtscheibe 3 einen Spalt e geöffnet wird (in den Fig. 2 und 3 mit gestrichelten Linien dargestellt), strömt sowohl durch die Belüftungsöffnungen 5 als auch durch die Luftdurchtrittsöffnungen 12 Luft in die Luftsammelkammer 6 ein - also ein vergleichsweise größerer Luftdurchsatz -, wobei die jeweiligen Geschwindigkeitsbereiche des Motorrads hierfür eingangs erwähnt sind. Da beim Fahrbetrieb des Motorrads im Kinnbereich des Fahrers ein Unterdruck herrscht, wird durch diesen die in den Helminnenraum einströmende Luft über den zwischen dem Hals des Helmträgers und dem Schutzhelm 1 vorhandenen Ringspalt zusammen mit der ebenfalls nach unten, also in gleicher Richtung strömenden Atemluft des Fahrers abgesaugt, wie in Fig. 2 mit den Pfeilen d schematisch veranschaulicht. Zur Verbesserung der Luftabsaugung kann der sich radial vom Schutzhelm 1 zum Hals des Helmträgers hin erstreckende Rand 14 schräg nach unten ausgestellt werden.

Längs den Belüftungsöffnungen 5 ist auf der Innenseite des kegelstumpfförmigen Abschnitts 4' des Kinnschutzes 4 ein mit Belüftungsöffnungen 5' versehener Schieber 15 angebracht; diese sind den Belüftungsöffnungen 5 zugeordnet und wirken mit diesen so zusammen, daß die Belüftungsöffnungen 5 ganz oder teilweise durch den Schieber 15 verschließbar sind. Zur Betätigung des Schiebers 15 ist an diesem ein Handgriff 16 vorgesehen. Anstelle des Schiebers 15 kann auf der Innenseite des Kinnschutzes 4 auch eine die Belüftungsöffnungen 5 überdeckende, gummielastische Abdeckung vorgesehen werden, die eine solche Dicke hat, daß sie die Belüftungsöffnungen 5 bei entsprechender Luftbeaufschlagung freigibt. Um zu vermeiden, daß in die Luftsammelkammer 6 Fliegen oder dgl. gelangt, kann der Schieber 15 bzw. die gummielastische Abdeckung von einem Maschenfilter überdeckt werden. Über eine im Bereich der tiefstliegenden Stelle der Luftsammelkammer 6 angeordnete, zur Helmunterseite hin führende Wasserablauföffnung 17 kann ein ggf. in die Luftsammelkammer 6 gelangendes Wasser abfließen.

## Patentansprüche

1. Schutzhelm (1), insbesondere für Benutzer von Kraftfahrzeugen, mit einer von einer Sichtscheibe (3) überdeckbaren Sichtöffnung (2) und mindestens einer im Bereich des Kinnschutzes (4) liegenden Belüftungsöffnung (5), mit der wenigstens ein, sich in den oberen Helminnenbereich erstreckender Luftführungskanal in Verbindung steht, über den ein Luftstrum in den Helminnenraum einleitbar ist, dadurch gekennzeichnet, daß die Belüftungsöffnung(en) (5) in eine an der Innenseite des Kinnschutzes (4) ausgebildete Luftsammelkammer (6) mündet und die Anströmrichtung des Luftführungskanals von oben schräg und in einem spitzen Winkel zur Innenseite der Sichtscheibe (3) geführt ist,

2. Schutzhelm nach Anspruch 1, dadurch gekennzeichnet, daß am obenliegenden Randbereich (4'") des Kinnschutzes (4) zusätzliche, in die Luftsammelkammer (6) führende Luftdurchtrittsöffnungen (12) vorgesehen sind, die bei mit ihrem untenliegenden Randbereich flächig an der zugewandten Oberfläche des Kinnschutzes anliegender Sichtscheibe (3) durch diese verschlossen werden.

3. Schutzhelm nach Anspruch 1, dadurch gekennzeichnet, daß der Luftführungskanal durch ein in die Fütterung (9) des Schutzhelms (1) eingesetztes Belüftungsrohr (8) gebildet ist.

4. Schutzhelm nach Anspruch 1 oder 3, dadurch gekennzeichnet, daß sich die Luftsammelkammer (6) längs dem Mittel bereich des Kinnschutzes (4) und entsprechend dessen Höhe erstreckt und durch eine im Abstand auf dessen Innenseite luftdicht aufgesetzte und etwa parallel zu dieser verlaufende gummielastische Wand (7) gebildet ist, wobei von den Endbereichen der Luftsammelkammer jeweils ein Belüftungsrohr (8) wegführt, die jeweils in einem Bogen (8') zu den Rohrendabschnitten (8") geführt sind, welche in Seitenansicht zur Innenseite der Sichtscheibe (3) einen Winkel von etwa 30° einschließen.

5. Schutzhelm nach Anspruch 3 oder 4, dadurch gekennzeichnet, daß die freien Enden der Belüftungsrohre (8) einen sich verengenden Durchflußquerschnitt haben.

6. Schutzhelm mit abnehmbarem oder mit der Sichtscheibe verschwenkbare Kinnschutz nach Anspruch 3 oder 4, dadurch gekennzeichnet, daß die Belüftungsrohre (8) jeweils eine Trennstelle haben, wobei den einander zugewandten Rohrenden jeweils miteinander Zusammenwirkende Dichtmuffen (10, 11) zugeordnet sind.

7. Schutzhelm nach Anspruch 1, dadurch gekennzeichnet, daß an einem am Kinnschutz (4) ausgebildeten, kegelstumpfförmig einwärts verlaufenden Abschnitt (4') eine Anzahl von Belüftungsöffnungen (5) angeordnet und diese durch einen Schieber (15) ganz oder teilweise verschließbar sind.

8. Schutzhelm nach Anspruch 1 oder 4, dadurch gekennzeichnet, daß die Belüftungsöffnungen (5) durch eine auf der Innenseite des Kinnschutes (4) angebrachte, gummielastische Abdeckung ganz oder teilweise verschließbar und/oder von einem Maschenfilter überdeckt sind.

9. Schutzhelm, nach Anspruch 1, dadurch gekennzeichnet, daß im Bereich der tiefstliegenden Stelle der Luftsammelklammer (6) eine zur Helmunterseite führende Wasserablauföffnung (17) vorgesehen ist.

10. Schutzhelm nach Anspruch 1, dadurch gekennzeichnet, daß der untenliegende, sich radial vom Schutzhelm (1) zum Helmträger hin erstreckende Rand (14) schräg nach unten ausgestellt ist.

## Claims

1. A protective helmet (1), especially for users of motor vehicles, with a visibility opening (29) which is coverable by a visor (3) and with at least one ventilation opening (5) lying in the region of the chin guard (4), with which opening at least one air conduction channel, extending into the upper interior region of the helmet, communicates, and via which channel a current of air can be introduced into the interior of the helmet, characterised in that the ventilation opening(s) (5) open into an air collection chamber (6) which is formed on the inner side of the chin guard (4) with the direction of oncoming flow of the air conduction channel being guided obliquely from above and at an acute angle to the inner side of the visor (3).

2. A protective helmet according to claim 1, characterised in that, at the edge region (4"') of the chin guard (4) and lying at the top, additional air passage openings (12) are provided which lead into the air collection chamber (6) and which, with the visor (3) resting with its edge region, lying at the bottom, flatly against the surface of the chin guard which faces it, are closed thereby.

3. A protective helmet according to claim 1, characterised in that the air conduction channel is formed by a ventilation pipe (8) which is inserted into the lining (9) of the protective helmet (1).

4. A protective helmet according to claim 1 or 3, characterised in that the air collection chamber (6) extends along the central region of the chin guard (4) and corresponds to its height, and is formed by a rubber elastic wall (7) disposed in an air-tight manner at a distance on its inner side and running approximately parallel thereto, in which in each case a ventilation pipe (8) leads away from the end regions of the air collection chamber, which pipes are in each case guided in a curve (8') to the pipe end sections (8") which, in side view, form an angle of approximately 30 degrees with the inner side of the visor (3).

5. A protective helmet according to claim 3 or 4, characterised in that the free ends of the ventilation pipes (8) have a narrowing throughflow cross-section.

6. A protective helmet with a removable chin guard, or with a chin guard which is able to be swivelled with the visor, according to claim 3 or 4, characterised in that the ventilation pipes (8) in each case have a separation point, in which in each case sealing sockets (10, 11), cooperating with each other, are associated with the pipe ends which face each other.

7. A protective helmet according to claim 1, characterised in that, on a section (4') which is constructed on the chin guard (4) and runs inwards in the shape of a truncated cone, a number of ventilation openings (5) is arranged, and these are able to be closed, completely or partially, by a slider (15).

8. A protective helmet according to claim 1 or 4, characterised in that the ventilation openings (5) are able to be closed, completely or partially, by a rubber elastic cover which is mounted on the inner side of the chin guard (4), and/or are covered by a mesh filter.

9. A protective helmet according to claim 1, characterised in that, in the region of the lowest point of the air collection chamber (6), a water outlet opening (17) is provided, leading to the underside of the helmet.

10. A protective helmet according to claim 1, characterised in that the edge (14), lying at the bottom and extending radially from the protective helmet (1) towards the wearer of the helmet, is disposed obliquely downwards.

## Revendications

1. Casque de protection (1), en particulier pour usager de véhicules automobiles, comportant une visière (3) et au moins une ouverture d'aération (5) se trouvant dans la zone de la mentonnière (4), grâce auquel au moins un canal d'aération s'étendant à la partie supérieure interne du casque par lequel un courant d'air peut être conduit dans la cavité du casque, caractérisé en ce que la ou les ouvertures d'aération (5) débouchent dans une chambre de collecte d'air (6) formée sur le côté intérieur de la mentonnière (4) et en ce que le sens d'écoulement dans le canal d'écoulement d'air est dirigé obliquement à partir du haut et selon un angle aigu par rapport à la face interne de la visière (3).

2. Casque de protection selon la revendication 1, caractérisé en qu'en outre dans la zone de bordure (4"') se trouvant à la partie supérieure de la mentonnière (4), sont disposées des ouvertures de passage d'air (12) conduisant dans la chambre de collecte d'air (6), ces ouvertures étant obturées par celles-ci par la visière (3) se trouvant avec sa bordure inférieure de façon plate sur la face correspondante de la mentonnière.

3. Casque de protection selon la revendication 1, caractérisé en ce que le canal d'aération est constitué par un tube d'aération (8) inséré dans la garniture (9) du casque de protection (1).

4. Casque de protection selon la revendication 1 ou 3, caractérisé en ce que la chambre de collecte d'air (6) s'étend le long de la zone médiane de la mentonnière (4) et de façon correspondante a Sa hautur ot cet tnrnrtoo nar une paroi en caoutchouc élastique (7) mise en place de façon étanche à l'air sur sa face intérieure et se développant de façon pratiquement parallèle à celle-ci, un tube d'aération (8) partant de chacune des zones d'extrémités de la chambre de collecte d'air, ces tubes (8) étant guidés selon un arc de cercle (8') par rapport aux sections de tube (8") qui en vue latérale par rapport à la face interne de la visière (3) forment un angle d'environ 30°.

5. Casque de protection selon la revendication 3 ou 4, caractérisé en ce que les extrémités libres des tubes d'aération (8) ont une section d'écoulement allant en se rétrécissant.

6. Casque de protection comportant une mentonnière amovible ou pivotante avec la visière selon la revendication 3, caractérisé en ce que les tubes d'aération (8) ont chacun un point de rupture, des manchons d'étanchéité (10, 11) étant placés de façon à coopérer les uns avec les autres avec chacun des tubes se faisant face.

7. Casque de protection selon la revendication 1, caractérisé en ce que sur une section s'étendant vers l'intérieur en forme de cône et formée sur la mentonnière (4) sont placées plusieurs ouvertures d'aération et en ce que celles-ci sont déplaçables en tout ou partie à l'aide d'un curseur (15).

8. Casque de protection selon la revendication 1 ou 4, caractérisé en ce que les ouvertures d'aération (5) sont recouvertes en tout ou partie de façon amovible par un cache élastique en caoutchouc disposé sur la face interne de la mentonnière (4) et/ou par un filtre à mailles.

9. Casque de protection selon la revendication 1, caractérisé en ce que, dans la zone de fond de la chambre de collecte de l'air (6), un orifice d'évacuation d'eau (17) est placé, conduisant à la partie inférieure du casque.

10. Casque de protection selon la revendication 1, caractérisé en ce que la bordure (14), se trouvant en-dessous s'étendant radialement du casque (1) au support de casque, est dirigée obliquement vers le bas.
